# EUROPÄISCHE PATENTSCHRIFT

(11) **EP 3 862 074 B1**
(45) Veröffentlichungstag und Bekanntmachung des Hinweises auf die Patenterteilung: **16.03.2022**
(21) Anmeldenummer: 20155908.5
(22) Anmeldetag: 06.02.2020
(51) Int. Cl.: B01F 5/06, B01F 13/10, B01F 13/00, B01F 15/02

(54) **MISCH-VORRICHTUNG FÜR ZWEIKOMPONENTENKLEBER**
MIXING DEVICE FOR TWO-COMPONENT ADHESIVES
DISPOSITIF DE MÉLANGE POUR ADHÉSIFS À DEUX COMPOSANTS

(43) Veröffentlichungstag der Anmeldung: 11.08.2021
(73) Patentinhaber: Wolff, Frank, 88367 Hohentengen (DE)
(72) Erfinder: Wolff, Frank, 88367 Hohentengen (DE)
(74) Vertreter: Kiessling, Christian

(56) Entgegenhaltungen:
- EP-A2- 2 764 909
- US-A- 4 382 684

## Beschreibung

Die Erfindung betrifft eine in eine mit einer Auslassöffnung eines Spender-Tubus versehene Spender-Einrichtung integrierbare Misch-Vorrichtung für Zwei-Komponentenkleber, zur Adaption an eine Kartusche mit einer von einer ersten hohl-zylindrischen Wandung umgebenen zentralen ersten Öffnung zur Abgabe einer Klebekomponente B des Zwei-Komponentenklebers sowie einer die erste hohl-zylindrische Wandung konzentrisch umgebenden und eine zweite Öffnung zur Abgabe einer Klebekomponente A des Zwei-Komponentenklebers bildenden zweiten hohl-zylindrischen Wandung. EP2764909A2 offenbart einen solchen gattungsgemäßen Zwei-Komponentenmischeg gemäß dem Oberbegriff des Anspruch 1.

Misch-Vorrichtungen der eingangs genannten Art werden im Stand der Technik verwendet, um die Komponenten A und B eines Zwei-Komponentenklebers unmittelbar vor einer Anwendung direkt innerhalb einer Spender-Einrichtung zu vermischen und somit einen von Hand durchzuführenden Apriori-Mischvorgang entbehrlich zu machen. Die bekannten Misch-Vorrichtungen weisen indes sämtlich den Nachteil auf, dass die Effektivität eines Durchmischens der Komponenten noch nicht so weit ausreichend ist, um tatsächlich ein homogenes Gemisch zu erzeugen.

Aufgabe der Erfindung ist es deshalb, eine Misch-Vorrichtung zu schaffen, deren Effektivität der Durchmischung der beteiligten Komponenten gegenüber den bekannten Misch-Vorrichtungen verbessert ist.

Für eine Misch-Vorrichtung der eingangs genannten Art wird diese Aufgabe erfindungsgemäß dadurch gelöst, dass die Misch-Vorrichtung ein Basispaneel sowie zwei mit dem Basispaneel verbundene und von dem Basispaneel abstehende konzentrisch angeordnete Ringelemente enthält, wobei ein inneres Ringelement zur Aufnahme von Klebekomponente B aus der ersten Öffnung der Kartusche ausgebildet ist und ein äußeres Ringelement zur Aufnahme von Klebekomponente A aus der zweiten Öffnung der Kartusche ausgebildet ist, und wobei das innere Ringelement Durchlassöffnungen aufweist, um Klebekomponente A in den Raumbereich zwischen innerem und äußerem Ringelement einzubringen, und das äußere Ringelement Durchlassöffnungen aufweist, um ein in dem Raumbereich zwischen innerem und äußerem Ringelement vorhandenes Gemisch aus Klebekomponente B und Klebekomponente A in die Spendereinrichtung einzubringen, gemäß dem Gegenstand des Anspruch 1. .

Bevorzugte Ausführungsformen der Erfindung sind Gegenstand der Unteransprüche, deren Elemente im Sinne einer weiteren Verbesserung des Lösungsansatzes der der Erfindung zugrunde gelegten Aufgabe wirken.

Bei der erfindungsgemäßen Misch-Vorrichtung wird mit Hilfe der Merkmalskombination, dass die Misch-Vorrichtung ein Basispaneel sowie zwei mit dem Basispaneel verbundene und von dem Basispaneel abstehende konzentrisch angeordnete Ringelemente enthält, wobei ein inneres Ringelement zur Aufnahme von Klebekomponente B aus der ersten Öffnung der Kartusche ausgebildet ist und ein äußeres Ringelement zur Aufnahme von Klebekomponente A aus der zweiten Öffnung der Kartusche ausgebildet ist, und wobei das innere Ringelement Durchlassöffnungen aufweist, um Klebekomponente A in den Raumbereich zwischen innerem und äußerem Ringelement einzubringen, und das äußere Ringelement Durchlassöffnungen aufweist, um ein in dem Raumbereich zwischen innerem und äußerem Ringelement vorhandenes Gemisch aus Klebekomponente B und Klebekomponente A in die Spendereinrichtung einzubringen, erreicht, dass sowohl die Komponente B als auch die Komponente A in eine radiale Richtung innerhalb der Misch-Vorrichtung und dabei senkrecht zu einer Förderrichtung innerhalb der Spender-Einrichtung gezwungen werden, wobei eine Komponente B notwendigerweise in die Förderrichtung einer Komponente A gebracht wird und sich somit zwingend mit Komponente A vermischt.

Gemäß einer ersten bevorzugten Ausführungsform der erfindungsgemäßen Misch-Vorrichtung ist vorgesehen, dass das Basispaneel der Misch-Vorrichtung mit einer oder mehr peripher angeordneten Aussparungen versehen ist, durch die ein Gemisch aus Klebekomponente B und Klebekomponente A im Nachgang zu einem Passieren der Durchlassöffnungen des äußeren Ringelementes in die Spender-Einrichtung förderbar ist.

Gemäß einer anderen bevorzugten Ausführungsform der erfindungsgemäßen Misch-Vorrichtung ist das Basispaneel des Weiteren ausgebildet, um eine Platzierung der Misch-Vorrichtung innerhalb der Spender-Einrichtung sicherzustellen, bei der der Mittelpunkt des inneren Ringelementes auf einer zentralen Achse der Spender-Einrichtung zu liegen kommt.

Sowohl die Misch-Vorrichtung als auch die Spender-Einrichtung sind vorzugsweise rotationssymmetrisch ausgebildet, wobei die Durchlassöffnungen des inneren Ringelementes angeordnet sind, um die Klebe-Komponente B in radialer Richtung in den Raumbereich zwischen innerem und äußerem Ringelement zu fördern.

Die Durchlassöffnungen des äußeren Ringelementes sind erfindungsgemäß angeordnet, um das Gemisch aus Klebe-Komponente B und Klebe-Komponente A in radialer Richtung durch die Aussparungen des Basispaneels in die Spendereinrichtung zu fördern.

Gemäß einer weiteren bevorzugten Ausführungsform der erfindungsgemäßen Misch-Vorrichtung ist das innere Ringelement mindestens teilweise als rechtwinklig von dem Basispaneel abstehende Wand ausgebildete, wobei vorzugsweise im Bereich der dem Basispaneel ferner Stirnfläche dieser als Trägerelement ausgebildeten Wand in vorgegebenem Abstand zueinander elastische Lamellen zur Aufnahme der ersten hohl-zylindrischen Wandung der Spender-Einrichtung angeordnet sind und zwischen den Lamellen vorgesehene Spalte einen Durchlass für eine Klebekomponente B in den Raumbereich zwischen innerem und äußerem Ringelement der Misch-Vorrichtung bilden.

Die dem Basispaneel fernen Enden der Lamellen sind für eine geführte Aufnahme der ersten hohl-zylindrischen Wandung der Spender-Einrichtung vorzugsweise nach außen hin abfallend abgeschrägt.

Erfindungsgemäß ist das äußere Ringelement in einem spitzen Winkel bezüglich des rechtwinklig von dem Basispaneel abstehenden, mindestens teilweise hohl-zylindrisch ausgebildeten inneren Ringelementes angeordnet. Das äußere Ringelement ist dabei insbesondere innerhalb der peripher angeordneten Aussparungen des Basispaneels mit dem Basispaneel verbunden.

Das Basispaneel sowie das innere Ringelement und das äußere Ringelement sind vorzugsweise einstückig ausgebildet.

Des Weiteren ist im Bereich der den Ringelementen fernen Stirnfläche des Basispaneels vorzugsweise eine innerhalb des Spender-Tubus der Spender-Einrichtung angeordnete Kelmix-Mischelement befestigt.

Die erfindungsgemäße Misch-Vorrichtung wird im Folgenden anhand einer bevorzugten Ausführungsform erläutert, die in den Figuren der Zeichnung dargestellt ist. Darin zeigt:
- Fig. 1: eine bevorzugte Ausführungsform der erfindungsgemäßen Misch-Vorrichtung in einer Ansicht von schräg unten, im Zusammenspiel mit einem getrennt in einer Ansicht von schräg oben dargestellten, im Stand der Technik bekannten Spender-Tubus einer herkömmlichen Spender-Einrichtung;
- Fig. 2: in Fig. 1 dargestellte erfindungsgemäße Misch-Vorrichtung in zusammengesetztem Zustand in Kombination mit der Spender-Tubus einer Spender-Einrichtung in einer Querschnittsansicht;
- Fig. 3: eine Spender-Einrichtung mit integrierter erfindungsgemäßer Misch-Vorrichtung in einer Querschnittsansicht;
- Fig. 4: ein Kelmix-Mischelement der Spender-Einrichtung in einer Seitenansicht.

Die in den Figuren 1 bis 4 dargestellte erfindungsgemäße Misch-Vorrichtung 100 für Zwei-Komponentenkleber ist für eine Integration in eine mit einer Auslassöffnung 211 eines Spender-Tubus 210 versehene Spender-Einrichtung 200 vorgesehen.

Die Misch-Vorrichtung 100 ist dabei zur Adaption an eine Kartusche 300 mit einer von einer ersten hohl-zylindrischen Wandung 310 umgebenen zentralen ersten Öffnung 311 zur Abgabe einer Klebekomponente B des Zwei-Komponentenklebers sowie einer die erste hohl-zylindrische Wandung 310 konzentrisch umgebenden und eine zweite Öffnung 321 zur Abgabe einer Klebekomponente A des Zwei-Komponentenklebers bildenden zweiten hohl-zylindrischen Wandung 320 ausgebildet.

Die Misch-Vorrichtung 100 enthält ein Basispaneel 110 sowie zwei mit dem Basispaneel 110 verbundene und von dem Basispaneel 110 abstehende konzentrisch angeordnete Ringelemente 120, 130, wobei ein inneres Ringelement 120 zur Aufnahme von Klebekomponente B aus der ersten Öffnung 311 der Kartusche 300 ausgebildet ist und ein äußeres Ringelement 130 zur Aufnahme von Klebekomponente A aus der zweiten Öffnung 321 der Kartusche 300 ausgebildet ist.

Das innere Ringelement 120 weist Durchlassöffnungen 121 auf, um Klebekomponente A in den Raumbereich 140 zwischen innerem und äußerem Ringelement 120, 130 einzubringen, und das äußere Ringelement 130 weist Durchlassöffnungen 131 auf, um ein in dem Raumbereich 140 zwischen innerem und äußerem Ringelement 120, 130 vorhandenes Gemisch aus Klebekomponente B und Klebekomponente A in die Spendereinrichtung einzubringen.

Das Basispaneel 110 der Misch-Vorrichtung 100 ist mit einer oder mehr peripher angeordneten Aussparungen 111 versehen, durch die ein Gemisch aus Klebekomponente B und Klebekomponente A im Nachgang zu einem Passieren der Durchlassöffnungen 131 des äußeren Ringelementes 130 in die Spender-Einrichtung 200 förderbar ist.

Das Basispaneel 110 ist des Weiteren ausgebildet, um eine Platzierung der Misch-Vorrichtung 100 innerhalb der Spender-Einrichtung 200 sicherzustellen, bei der der Mittelpunkt 122 des inneren Ringelementes 120 auf einer zentralen Achse der Spender-Einrichtung 200 zu liegen kommt.

Sowohl die Misch-Vorrichtung 100 als auch die Spender-Einrichtung 200 sind rotationssymmetrisch ausgebildet, wobei die Durchlassöffnungen 121 des inneren Ringelementes 120 angeordnet sind, um die Klebe-Komponente B in radialer Richtung in den Raumbereich 140 zwischen innerem und äußerem Ringelement 120, 130 zu fördern.

Die Durchlassöffnungen 131 des äußeren Ringelementes 130 sind dabei angeordnet, um das Gemisch aus Klebe-Komponente B und Klebe-Komponente A in radialer Richtung durch die Aussparungen des Basispaneels 110 in die Spendereinrichtung zu fördern.

Das innere Ringelement 120 ist mindestens teilweise als rechtwinklig von dem Basispaneel 110 abstehende Wand 123 ausgebildet und enthält eine rechtwinklig von dem Basispaneel 110 abstehende Wand 123, im Bereich deren dem Basispaneel 110 ferner Stirnfläche in vorgegebenem Abstand zueinander elastische Lamellen 124, 124' zur Aufnahme der ersten hohl-zylindrischen Wandung 310 der Spender-Einrichtung 200 angeordnet sind, wobei zwischen den Lamellen 124, 124' vorgesehene Spalte einen Durchlass für eine Klebekomponente B in den Raumbereich 140 zwischen innerem und äußerem Ringelement 120, 130 der Misch-Vorrichtung 100 bilden.

Die dem Basispaneel 110 fernen Enden der Lamellen 124, 124' sind für eine geführte Aufnahme der ersten hohl-zylindrischen Wandung 310 der Spender-Einrichtung 200 nach außen hin abfallend abgeschrägt.

Das äußere Ringelement 130 ist in einem spitzen Winkel bezüglich des rechtwinklig von dem Basispaneel 110 abstehenden, mindestens teilweise hohl-zylindrisch ausgebildeten inneren Ringelementes 120 angeordnet und ist innerhalb der peripher angeordneten Aussparungen 111 des Basispaneels 110 mit dem Basispaneel 110 verbunden.

Das Basispaneel 110 sowie das innere Ringelement 120 und das äußere Ringelement 130 sind einstückig ausgebildet.

Im Bereich der den Ringelementen 120, 130 fernen Stirnfläche des Basispaneels 110 ist eine innerhalb des Spender-Tubus 210 der Spender-Einrichtung 200 angeordnete Kelmix-Mischelement 400 befestigt.

Das oben erläuterte Ausführungsbeispiel der Erfindung dient lediglich dem Zweck eines besseren Verständnisses der durch die Ansprüche vorgegebenen erfindungsgemäßen Lehre, die als solche durch das Ausführungsbeispiel nicht eingeschränkt ist.

### Bezugszeichenliste

- 100: Misch-Vorrichtung
- 110: Basispaneel
- 111: Aussparung peripher angeordnetes Basispaneel
- 120, 130: Ringelemente
- 121: Durchlassöffnungen des inneren Ringelementes
- 122: Mittelpunkt des inneren Ringelementes
- 123: abstehende Wand
- 124, 124': elastische Lamellen
- 131: Durchlassöffnungen des äußeren Ringelementes
- 140: Raumbereich zwischen innerem und äußerem Ringelement
- 200: Spender-Einrichtung
- 210: Spender-Tubus
- 211: Auslassöffnung der Spender-Einrichtung
- 300: Kartusche
- 310: erste hohl-zylindrische Wandung
- 311: erste Öffnung der Kartusche
- 320: zweite hohl-zylindrische Wandung
- 321: zweite Öffnung der Kartusche
- 400: Kelmix-Mischelement

## Patentansprüche

1. In eine mit einer Auslassöffnung (211) eines Spender-Tubus (210) versehene Spender-Einrichtung (200) integrierbare Misch-Vorrichtung (100) für Zwei-Komponentenkleber, zur Adaption an eine Kartusche (300) mit einer von einer ersten hohl-zylindrischen Wandung (310) umgebenen zentralen ersten Öffnung (311) zur Abgabe einer Klebekomponente B des Zwei-Komponentenklebers sowie einer die erste hohl-zylindrische Wandung (310) konzentrisch umgebenden und eine zweite Öffnung (321) zur Abgabe einer Klebekomponente A des Zwei-Komponentenklebers bildenden zweiten hohl-zylindrischen Wandung (320), wobei
- die Misch-Vorrichtung (100) ein Basispaneel (110) sowie zwei mit dem Basispaneel (110) verbundene und von dem Basispaneel (110) abstehende konzentrisch angeordnete Ringelemente (120, 130) enthält, wobei
- ein inneres Ringelement (120) zur Aufnahme von Klebekomponente B aus der ersten Öffnung (311) der Kartusche (300) ausgebildet ist und ein äußeres Ringelement (130) zur Aufnahme von Klebekomponente A aus der zweiten Öffnung (321) der Kartusche (300) ausgebildet ist, und wobei
- das innere Ringelement (120) Durchlassöffnungen (121) aufweist, um Klebekomponente A in den Raumbereich (140) zwischen innerem und äußerem Ringelement (130, 130) einzubringen, und
- das äußere Ringelement (130) Durchlassöffnungen (131) aufweist, um ein in dem Raumbereich (140) zwischen innerem und äußerem Ringelement (120, 130) vorhandenes Gemisch aus Klebekomponente B und Klebekomponente A in die Spendereinrichtung einzubringen,
**dadurch gekennzeichnet, dass**
- das äußere Ringelement (130) in einem spitzen Winkel bezüglich des rechtwinklig von dem Basispaneel (110) abstehenden, mindestens teilweise hohlzylindrisch ausgebildeten inneren Ringelementes (120) angeordnet ist und innerhalb peripher angeordneter Aussparungen (111) des Basispaneels (110) mit dem Basispaneel (110) verbunden ist.

2. Misch-Vorrichtung (100) nach Anspruch 1, **dadurch gekennzeichnet, dass** das Basispaneel (110) der Misch-Vorrichtung (100) mit einer oder mehr peripher angeordneten Aussparungen (111) versehen ist, durch die ein Gemisch aus Klebekomponente B und Klebekomponente A im Nachgang zu einem Passieren der Durchlassöffnungen (131) des äußeren Ringelementes (130) in die Spender-Einrichtung (200) förderbar ist.

3. Misch-Vorrichtung (100) nach Anspruch 2, **dadurch gekennzeichnet, dass** das Basispaneel (110) des Weiteren ausgebildet ist, um eine Platzierung der Misch-Vorrichtung (100) innerhalb der Spender-Einrichtung (200) sicherzustellen, bei der der Mittelpunkt (122) des inneren Ringelementes (120) auf einer zentralen Achse der Spender-Einrichtung (200) zu liegen kommt.

4. Misch-Vorrichtung (100) nach einem der vorhergehenden Ansprüche, **dadurch gekennzeichnet, dass** Misch-Vorrichtung (100) und Spender-Einrichtung (200) rotationssymmetrisch ausgebildet sind, und die Durchlassöffnungen (121) des inneren Ringelementes (120) angeordnet sind, um die Klebe-Komponente B in radialer Richtung in den Raumbereich (140) zwischen innerem und äußerem Ringelement (120, 130) zu fördern.

5. Misch-Vorrichtung (100) nach einem der Ansprüche 2 bis 4, **dadurch gekennzeichnet, dass** die Durchlassöffnungen (131) des äußeren Ringelementes (130) angeordnet sind, um das Gemisch aus Klebe-Komponente B und Klebe-Komponente A in radialer Richtung durch die Aussparungen des Basispaneels (110) in die Spendereinrichtung zu fördern.

6. Misch-Vorrichtung (100) nach einem der vorhergehenden Ansprüche, **dadurch gekennzeichnet, dass** das innere Ringelement (120) mindestens teilweise als rechtwinklig von dem Basispaneel (110) abstehende Wand (123) ausgebildete ist.

7. Misch-Vorrichtung (100) nach Anspruch 6, **dadurch gekennzeichnet, dass** das innere Ringelement (120) eine rechtwinklig von dem Basispaneel (110) abstehende Wand (123) enthält, im Bereich deren dem Basispaneel (110) ferner Stirnfläche in vorgegebenem Abstand zueinander elastische Lamellen (124) zur Aufnahme der ersten hohl-zylindrischen Wandung (310) der Spender-Einrichtung (200) angeordnet sind, wobei zwischen den Lamellen (124) vorgesehene Spalte einen Durchlass für eine Klebekomponente B in den Raumbereich (140) zwischen innerem und äußerem Ringelement (120, 130) der Misch-Vorrichtung (100) bilden.

8. Misch-Vorrichtung (100) nach Anspruch 7, **dadurch gekennzeichnet, dass** die dem Basispaneel (110) fernen Enden der Lamellen (124) für eine geführte Aufnahme der ersten hohl-zylindrischen Wandung (310) der Spender-Einrichtung (200) nach außen hin abfallend abgeschrägt sind.

9. Misch-Vorrichtung (100) nach einem der vorhergehenden Ansprüche, **dadurch gekennzeichnet, dass** das Basispaneel (110) sowie das innere Ringelement (120) und das äußere Ringelement (130) einstückig ausgebildet sind.

10. Misch-Vorrichtung (100) nach einem der vorhergehenden Ansprüche, **dadurch gekennzeichnet, dass** im Bereich der den Ringelementen (120, 130) fernen Stirnfläche des Basispaneels (110) eine innerhalb des Spender-Tubus (210) der Spender-Einrichtung (200) angeordnete Kelmix-Mischelement (400) befestigt ist.

## Claims

1. Mixing apparatus (100) for two-component adhesives which can be integrated into a dispensing device (200) provided with an outlet opening (211) of a dispensing tube (210) and which is intended for adaptation to a cartridge (300) having a central first opening (311), which is surrounded by a first hollow-cylindrical wall (310), for dispensing an adhesive component B of the two-component adhesive, and also having a second hollow-cylindrical wall (320) which concentrically surrounds the first hollow-cylindrical wall (310) and which forms a second opening (321) for dispensing an adhesive component A of the two-component adhesive, wherein
- the mixing apparatus (100) comprises a base panel (110) and two concentrically arranged annular elements (120, 130) which are connected to the base panel (110) and which project from the base panel (110), wherein
- an inner annular element (120) is configured to receive adhesive component B from the first opening (311) of the cartridge (300), and an outer annular element (130) is configured to receive adhesive component A from the second opening (321) of the cartridge (300), and wherein
- the inner annular element (120) has passage openings (121) in order to introduce adhesive component A into the spatial region (140) between the inner and outer annular element (130, 130), and
- the outer annular element (130) has passage openings (131) in order to introduce a mixture of adhesive component B and adhesive component A, said mixture being present in the spatial region (140) between the inner and outer annular element (120, 130), into the dispensing device,
**characterized in that**
- the outer annular element (130) is arranged at an acute angle relative to the inner annular element (120) of at least partially hollow-cylindrical form which projects at a right angle from the base panel (110), and is connected to the base panel (110) within peripherally arranged cutouts (111) of the base panel (110).

2. Mixing apparatus (100) according to Claim 1, **characterized in that** the base panel (110) of the mixing apparatus (100) is provided with one or more peripherally arranged cutouts (111), through which a mixture of adhesive component B and adhesive component A, after passing through the passage openings (131) of the outer annular element (130), can be conveyed into the dispensing device (200).

3. Mixing apparatus (100) according to Claim 2, **characterized in that** the base panel (110) is furthermore configured to ensure that the mixing apparatus (100) is placed within the dispensing device (200), in which the central point (122) of the inner annular element (120) comes to lie on a central axis of the dispensing device (200) .

4. Mixing apparatus (100) according to one of the preceding claims, **characterized in that** the mixing apparatus (100) and the dispensing device (200) are configured in a rotationally symmetrical manner, and the passage openings (121) of the inner annular element (120) are arranged so as to convey the adhesive component B in a radial direction into the spatial region (140) between the inner and outer annular element (120, 130).

5. Mixing apparatus (100) according to one of Claims 2 to 4, **characterized in that** the passage openings (131) of the outer annular element (130) are arranged so as to convey the mixture of adhesive component B and adhesive component A in the radial direction through the cutouts of the base panel (110) into the dispensing device.

6. Mixing apparatus (100) according to one of the preceding claims, **characterized in that** the inner annular element (120) is at least partially configured as a wall (123) which projects at a right angle from the base panel (110) .

7. Mixing apparatus (100) according to Claim 6, **characterized in that** the inner annular element (120) comprises a wall (123) which projects at a right angle from the base panel (110), elastic lamellae (124) for receiving the first hollow-cylindrical wall (310) of the dispensing device (200) being arranged at a predefined distance from one another in the region of that end face of said wall (123) which is remote from the base panel (110), wherein gaps provided between the lamellae (124) form a passage for an adhesive component B into the spatial region (140) between the inner and outer annular element (120, 130) of the mixing apparatus (100).

8. Mixing apparatus (100) according to Claim 7, **characterized in that** those ends of the lamellae (124) which are remote from the base panel (110) are bevelled so as to slope outwards in order to receive the first hollow-cylindrical wall (310) of the dispensing device (200) in a guided manner.

9. Mixing apparatus (100) according to one of the preceding claims, **characterized in that** the base panel (110) and the inner annular element (120) and the outer annular element (130) are formed in one piece.

10. Mixing apparatus (100) according to one of the preceding claims, **characterized in that** a Kelmix mixing element (400) which is arranged within the dispensing tube (210) of the dispensing device (200) is fastened in the region of that end face of the base panel (110) which is remote from the annular elements (120, 130).

## Revendications

1. Dispositif de mélange (100) pour colle à deux composants pouvant être intégré dans un appareil de distribution (200) pourvu d'une ouverture de sortie (211) d'un tube de distribution (210), pour l'adaptation à une cartouche (300) ayant une première ouverture centrale (311) entourée par une première paroi cylindrique creuse (310) pour le déchargement d'un composant de colle B de la colle à deux composants, ainsi qu'une deuxième paroi cylindrique creuse (320) entourant concentriquement la première paroi cylindrique creuse (310) et formant une deuxième ouverture (321) pour le déchargement d'un composant de colle A de la colle à deux composants, dans lequel
- le dispositif de mélange (100) comprend un panneau de base (110) ainsi que deux éléments annulaires (120, 130) reliés au panneau de base (110) et agencés concentriquement en saillie du panneau de base (110), dans lequel
- un élément annulaire intérieur (120) est configuré pour recevoir le composant de colle B à partir de la première ouverture (311) de la cartouche (300) et un élément annulaire extérieur (130) est configuré pour recevoir le composant de colle A à partir de la deuxième ouverture (321) de la cartouche (300), et dans lequel
- l'élément annulaire intérieur (120) présente des ouvertures de passage (121) pour introduire le composant de colle A dans la zone d'espace (140) entre l'élément annulaire intérieur et extérieur (130, 130), et
- l'élément annulaire extérieur (130) présente des ouvertures de passage (131) pour introduire un mélange du composant de colle B et du composant de colle A présent dans la zone d'espace (140) entre l'élément annulaire intérieur et extérieur (120, 130) dans l'appareil de distribution,
**caractérisé en ce que**
- l'élément annulaire extérieur (130) est agencé selon un angle aigu par rapport à l'élément annulaire intérieur (120) configuré au moins partiellement sous forme cylindrique creuse, qui fait saillie à angle droit du panneau de base (110), et est relié au panneau de base (110) à l'intérieur d'évidements (111) du panneau de base (110) agencés de manière périphérique.

2. Dispositif de mélange (100) selon la revendication 1, **caractérisé en ce que** le panneau de base (110) du dispositif de mélange (100) est pourvu d'un ou de plusieurs évidements (111) agencés de manière périphérique, à travers lesquels un mélange du composant de colle B et du composant de colle A peut être transporté dans l'appareil de distribution (200) après avoir traversé les ouvertures de passage (131) de l'élément annulaire extérieur (130).

3. Dispositif de mélange (100) selon la revendication 2, **caractérisé en ce que** le panneau de base (110) est en outre configuré pour assurer un positionnement du dispositif de mélange (100) à l'intérieur de l'appareil de distribution (200), selon lequel le centre (122) de l'élément annulaire intérieur (120) est situé sur un axe central de l'appareil de distribution (200).

4. Dispositif de mélange (100) selon l'une quelconque des revendications précédentes, **caractérisé en ce que** le dispositif de mélange (100) et l'appareil de distribution (200) sont configurés à symétrie de rotation, et les ouvertures de passage (121) de l'élément annulaire intérieur (120) sont agencées de manière à transporter le composant de colle B en direction radiale dans la zone d'espace (140) entre l'élément annulaire intérieur et extérieur (120, 130).

5. Dispositif de mélange (100) selon l'une quelconque des revendications 2 à 4, **caractérisé en ce que** les ouvertures de passage (131) de l'élément annulaire extérieur (130) sont agencées de manière à transporter le mélange du composant de colle B et du composant de colle A dans la direction radiale à travers les évidements du panneau de base (110) dans l'appareil de distribution.

6. Dispositif de mélange (100) selon l'une quelconque des revendications précédentes, **caractérisé en ce que** l'élément annulaire intérieur (120) est configuré au moins partiellement sous la forme d'une paroi (123) faisant saillie à angle droit du panneau de base (110).

7. Dispositif de mélange (100) selon la revendication 6, **caractérisé en ce que** l'élément annulaire intérieur (120) comprend une paroi (123) faisant saillie à angle droit du panneau de base (110), dans la zone de la surface frontale éloignée du panneau de base (110) de laquelle, des lamelles élastiques (124) sont agencées à une distance prédéterminée les unes des autres pour recevoir la première paroi cylindrique creuse (310) de l'appareil de distribution (200), des fentes prévues entre les lamelles (124) formant un passage pour un composant de colle B dans la zone d'espace (140) entre l'élément annulaire intérieur et extérieur (120, 130) du dispositif de mélange (100).

8. Dispositif de mélange (100) selon la revendication 7, **caractérisé en ce que** les extrémités des lamelles (124) éloignées du panneau de base (110) sont inclinées en pente vers l'extérieur pour recevoir de manière guidée la première paroi cylindrique creuse (310) de l'appareil de distribution (200).

9. Dispositif de mélange (100) selon l'une quelconque des revendications précédentes, **caractérisé en ce que** le panneau de base (110) ainsi que l'élément annulaire intérieur (120) et l'élément annulaire extérieur (130) sont configurés d'un seul tenant.

10. Dispositif de mélange (100) selon l'une quelconque des revendications précédentes, **caractérisé en ce que**, dans la zone de la surface frontale du panneau de base (110) éloignée des éléments annulaires (120, 130), est fixé un élément de mélange Kelmix (400) agencé à l'intérieur du tube de distribution (210) de l'appareil de distribution (200).
